# EUROPÄISCHE PATENTSCHRIFT

(11) **EP 1 073 798 B1**
(45) Veröffentlichungstag und Bekanntmachung des Hinweises auf die Patenterteilung: **19.02.2003**
(21) Anmeldenummer: 99910299.9
(22) Anmeldetag: 27.02.1999
(51) Int. Cl.: E01C 21/00, E01C 19/20

(54) **VORRICHTUNG ZUM BEARBEITEN VON FAHRBAHNEN**
DEVICE FOR TREATING ROADS
DISPOSITIF DE TRAITEMENT DE CHAUSSEES

(30) Priorität: 24.04.1998 DE 19818542
(43) Veröffentlichungstag der Anmeldung: 07.02.2001
(73) Patentinhaber: WIRTGEN GmbH, 53578 Windhagen (DE)
(72) Erfinder: MANNEBACH, Thomas, D-56729 Langenfeld (DE)
(74) Vertreter: Dallmeyer, Georg, Dipl.-Ing.
(86) Internationale Anmeldenummer: EP9901287
(87) Internationale Veröffentlichungsnummer: WO99055969

(56) Entgegenhaltungen:
- EP-A- 0 462 899
- WO-A-97/20109
- DE-A- 3 912 848
- GB-A- 937 356

## Beschreibung

Die Erfindung betrifft eine selbstfahrende Vorrichtung zum Bearbeiten von Fahrbahnen nach dem Oberbegriff des Anspruchs 1.

Derartige Straßenbaumaschinen weisen einen an dem Maschinenrahmen befestigten Vorratsbehälter für Streugut auf, dessen Austrag mit einer Dosier- und Austrageinrichtung gekoppelt sein kann. Mit Hilfe des Vorratsbehälters und der Dosier- und Austrageinrichtung kann Streugut, nämlich beispielsweise Granulate, Splitte, pulverförmiges Streugut, Bindemittel, Kalk oder Zement auf der Fahrbahn verteilt werden.

Austrageinrichtungen für Streugut werden auch bei Baumaschinen für die Materialaufbereitung (Recycler), nämlich z.B. für das Stabilisieren ungenügend tragfähiger Böden, für das Pulverisieren von harten Asphaltdecken bis hin zum Recyclen von gebundenen oder ungebundenen Fahrbahnoberflächen benötigt.

Bekannte Straßenbaumaschinen (WO 96/24725) weisen meistens eine in einer Arbeitskammer umlaufende Arbeitswalze, die zur Anpassung an die zu bearbeitende Oberfläche in der Regel höhen- und neigungsverstellbar angeordnet ist.

In dieser Arbeitskammer finden, angepaßt an die jeweilige Anwendung, die notwendigen Prozesse statt, wie z.B. Ablösen und Zerkleinern des abgefrästen Fahrbahnmaterials, Zugabe von Bindemitteln, Vermischen und Verteilen von zugesetzten Materialien usw.

Solche Maschinen werden häufig zur Bodenstabilisierung und/oder -vermörtelung, d.h. zur Erhöhung der Tragfähigkeit wenig tragfähiger Böden bzw. zur Erstellung einer hydraulisch gebundene Tragschicht eingesetzt. Das Verfahren beruht darauf, das Erdreich mit hydraulischen Bindemitteln (Kalk, Zement(suspension), Emulsion o.ä.) zu vermischen, wodurch die Feuchtigkeit gebunden wird. Anschließend kann der Untergrund mittels Grader eingeebnet und mittels Walze verdichtet werden.

Das Auffräsen des Bodens und gleichzeitige Vermischen mit dem Bindemittel erfolgt üblicherweise mit einem sogenannten Bodenstabilisierer, der dafür über einen Fräs-/Mischrotor verfügt. In der Regel wird das Bindemittel zuvor mit einem separaten Streufahrzeug auf den Boden aufgebracht. Dies ist aber nur auf relativ ebenem, gut befahrbarem Untergrund möglich, da die Streufahrzeuge meist auf der Basis eines drei-Achs-LKW's aufgebaut und dementsprechend wenig geländegängig sind. Außerdem ist bei diesem Verfahren die Zeitdauer zwischen dem Aufstreuen und dem Einfräsen relativ lang, was ein mögliches Wegwehen des Bindemittels und eine starke Staubentwicklung begünstigt.

Zement kann zur staubfreien Zugabe außerdem als Suspension (in Wasser gelöst) zugegeben werden. Dieses Verfahren ist aber nur dann anwendbar, wenn zusätzliches Wasser in den Boden eingebracht werden soll. Für Böden mit bereits zu hohem Wassergehalt eignet sich dieses Verfahren nicht. Zudem muß der Suspensionsmischer vor oder hinter der Maschine hergeschoben bzw.-gezogen werden, was wiederum nur in relativ ebenem Gelände möglich ist.

Bei Straßenbaumaschinen besteht häufig das Problem, das Streugut gleichmäßig über die gesamte Arbeitsbreite der Maschine zu verteilen. Häufig ist es aber auch erwünscht, das Streugut nur in einem bestimmten Abschnitt der Arbeitsbreite vorzusehen. Hierzu ist es erforderlich, der Straßenbaumaschine ein Streufahrzeug vorauszuschicken, was insbesondere bei pulverförmigem Streugut nachteilig ist.

Aus der DE-A-39 12 848 ist ein Streufahrzeug für körnige und/oder pulverige Medien bekannt, das einen an dem Maschinenrahmen befestigten Vorratsbehälter für Streugut aufweist, wobei am hinteren unteren Ende eine Dosier- und Austrageinrichtung angeordnet ist. Zwischen einem Querförderer unterhalb des Vorratsbehälters und einer Dosierwalze ist eine Streubreiteneinstelleinrichtung vorgesehen.

Aus der WO-A-97/20109 ist ein weiteres Streufahrzeug bekannt mit einem Vorratsbehälter, an dessen unteren Ende eine Dosier- und Austrageinrichtung für das Streugut vorgesehen ist, sowie mit einer mit dem Maschinenrahmen verbundenen Arbeitswalze, die von einer Haube umgeben ist.

Der Erfindung liegt die Aufgabe zugrunde, eine Baumaschine zum Stabilsieren von wenig tragfähigen Böden oder zum Recyclen von Fahrbahnoberflächen derart weiterzubilden, dass das Verteilen von Streugut in einer wählbaren Streubreite ermöglicht wird und bei der die Gefahr von Verwehungen des Streuguts und die Gefahr der Staubbildung verringert ist.

Zur Lösung dieser Aufgabe dienen die Merkmale des Anspruchs 1.

Die Anordnung einer Streubreiteneinstelleinrichtung zwischen dem Vorratsbehälter und der Dosier- und Austrageinrichtung hat den Vorteil, daß die Streubreite bzw. die Lage der Streuspur innerhalb der gesamten Arbeitsbreite der Vorrichtung variabel einstellbar ist und je nach Bedarf während des Arbeitsvorgangs unterschiedlich eingestellt werden kann.

Um die Gefahr der Verwehung bzw. Staubbildung zu minimieren, sind Vorratsbehälter und Austrageinrichtung in Arbeitsrichtung unmittelbar vor der Fräswalze angeordnet. Damit ist die Verweildauer des Bindemittels auf der Bodenoberfläche, bevor es von der Fräswalze erfaßt wird, auf wenige Sekunden begrenzt. Zudem ist die Dosier- und Austrageinheit außer zur Haube der Fräswalze hin gegenüber dem Boden mit flexiblen Wänden abgedichtet.

Alle Sperrelemente der Streubreiteneinstelleinrichtung sind sowohl in der Öffnungsstellung als auch in der Schließstellung innerhalb des Austrags angeordnet und nach außen hin abgedichtet. Auf diese Weise wird die Störanfälligkeit der Streubreiteneinstelleinrichtung verringert, indem kein Verschmutzen und Verkleben der Sperrelemente auftreten kann.

Die Streubreiteneinstelleinrichtung besteht vorzugsweise aus mehreren separat ansteuerbaren, in Breitenrichtung nebeneinander angeordneten Sperrsegmenten. Auf diese Weise kann die Streubreiteneinstelleinrichtung segmentweise bedient werden.

Bei einem bevorzugten Ausführungsbeispiel ist vorgesehen, daß die Sperrsegmente aus mindestens einer schwenkbaren Klappe bestehen. Die schwenkbaren Klappen können den Austrag des Vorratsbehälters in Richtung der Arbeitsbreite der Vorrichtung teilweise verschließen, wobei die Klappen in der Öffnungsstellung in eine vertikale Position und in Schließstellung in eine nahezu horizontale Position verschwenkt werden. Bei einem Verschwenken der Klappen um eine parallel zur Arbeitsrichtung verlaufenden Achse können die freien Enden der Klappen sich teilweise überlappen.

Vorzugsweise ist vorgesehen, daß mehrere Klappen miteinander gekoppelt sind und gemeinsam verschwenkbar sind. Die gemeinsam verschwenkbaren Klappen bilden ein Sperrsegment, das beispielsweise über eine einzige Verstelleinrichtung ansteuerbar ist.

Mehrere Sperrsegmente können auch gemeinsam verstellbar sein.

Die Regelung der Dosierung erfolgt rein volumetrisch oder zusätzlich unter Einbeziehung der tatsächlich ausgetragenen Masse. Die rein volumetrische Dosierung regelt hierbei die Drehzahl der Zellradschleuse in Abhängigkeit der momentanen Fahrgeschwindigkeit. Eine Umdrehung der Zellradschleuse entspricht dabei einem genau definierten, unveränderlichen Volumenstrom in Liter/Umdrehung. Zusätzlich kann der Vorratsbehälter für das Streugut an Wägezellen aufgehangen werden. Dann erfolgt die Regelung der Drehzahl anhand der tatsächlich ausgetragenen Masse des Streuguts in kg.

Das Befüllen des Vorratsbehälters kann bei pulverförmigen Streugut pneumatisch erfolgen, wobei das Streugut z.B. Bindemittel, in den Behälter eingeblasen wird. Die zwangsweise anfallende Abluft wird vor ihrem Austritt in die Umgebung in einem Abluftfilter gereinigt.

Mehrere Füllstandssensoren überprüfen die Füllmenge kontinuierlich. Bei Unterschreitung einer gewissen Füllstandsmenge werden im Vorratsbehälter befindliche Vibrationsrüttler eingeschaltet, die das noch an den Wänden festsitzende pulverförmige Streugut lösen und zum Abrutschen veranlassen. Bei Unterschreitung des untersten Füllstands schaltet sich ein Warnsignal ein.

Bei einer Straßenbaumaschine zum Stabilisieren und/oder Recyclen von wenig tragfähigen Boden ist eine komplette Dosier- und Austrageinrichtung für pulverförmiges Bindemittel mit Vorratsbehälter und Streubreiteneinstelleinrichtung integriert. Damit kann überall dort, wo ein Bodenstabilisierer arbeiten kann, auch das Bindemittel aufgetragen werden.

Dadurch, daß nicht nur die Austrageinheit, sondern auch der Vorratsbehälter zwischen den Fahrwerksachsen unmittelbar vor der Walze angeordnet ist, werden keine zusätzlichen Fördereinrichtungen (Schnecken etc.) benötigt. Außerdem begünstigt diese Anordnung die Gewichtsverteilung und die auf die Fräswalze wirkende Auflast.

Weitere Merkmale und Vorteile der Erfindung ergeben sich aus dem nachfolgend beschriebenen Ausführungsbeispiel einer erfindungsgemäßen Vorrichtung.

### Es zeigen:

- Fig. 1: eine schematische Seitenansicht einer erfindungsgemäßen Vorrichtung.
- Fig. 2: einen Querschnitt durch den Austrag des Vorratsbehälters mit einer Streubreiteneinstelleinrichtung und einer Dosier- und Austrageinrichtung,
- Fig. 3: die Klappenverstellung für die Streubreiteneinstelleinrichtung,
- Fig. 4: eine Seitenansicht der mit einer Streubreiteneinstelleinrichtung kombinierten Dosier- und Austrageinrichtung, und
- Fig. 5: eine Draufsicht auf die Streubreiteneinstelleinrichtung.

Fig. 1 zeigt einen Recycler zum Bearbeiten von Fahrbahnen mit einem von zwei Fahrwerken getragenen Maschinenrahmen 1 und einem aus einer Fahrerkabine 23 bestehenden Fahrstand. Die Fahrerkabine 23 ist auf dem Maschinenrahmen 1 quer zur Fahrtrichtung verschiebbar.

Die Fahrwerke weisen am vorderen und hinteren Ende des Maschinenrahmens 1 zwei gemeinsam oder wahlweise einzeln lenkbare Fahrwerksachsen 4 auf, bei der jedes Rad 6 mit einem eigenen hydraulischen Antrieb in Form eines Hydromotors versehen ist und ggf. separat angesteuert werden kann. Jedes Rad 6 ist mit einer Höhenverstelleinrichtung 25 versehen, so daß die Höhe des Maschinenrahmens 1 und ggf. dessen Neigung exakt auf Arbeits- oder Transporthöhe einstellbar ist. Das gesamte Maschinengewicht konzentriert sich somit auf den Bereich zwischen den Fahrwerksachsen 4, wobei unterhalb der Fahrerkabine zur Maschinenmitte versetzt eine Haube 7 ortsfest befestigt ist, die einen als Mischraum dienenden Arbeitsraum einer relativ zu dem Maschinenrahmen 1 höhenverstellbaren, rotierenden Arbeitswalze 8, z.B. einer Fräswalze begrenzt.

Der Recycler weist einen an dem Maschinenrahmen 1 befestigten Vorratsbehälter 14 für das Streugut 5, z.B. Bindemittel, sowie eine mit einer Streubreiteneinstelleinrichtung 30 versehene Dosier- und Austrageinrichtung 10 auf, die in Form einer Zellradschleuse 11 gestaltet ist. Der Vorratsbehälter 14 erstreckt sich zwischen Fahrerkabine 23 und der Haube 7 der Arbeitswalze 8 und ist am Maschinenrahmen 1 befestigt. Pulverförmiges Streugut 5 kann pneumatisch in den Vorratsbehälter 14 eingefüllt werden. Am oberen Ende ist der Vorratsbehälter 14 mit einem Abluftfilter 26 versehen, so daß beim pneumatischen Befüllen des Vorratsbehälters 14 kein Staub nach außen dringen kann. Die Wände 20 des Vorratsbehälters 14 können trichterförmig verlaufen. Am unteren Ende des Vorratsbehälters 14 befindet sich in einem Austrag 15 die Zellradschleuse 11, mit der das Streugut 5 dosiert abgegeben weren kann. Das Austragen des Streuguts 5 bzw. Bindemittels erfolgt in Abhängigkeit der Vortriebsgeschwindigkeit der Maschine mit Hilfe einer Computersteuerung. Die Zellradschleuse 11 ist über ein Getriebe 16 an einen Hydraulikmotor 12 angeschlossen. Unterhalb der Zellradschleuse 11 sind flexible Abdichtungswände 18, z.B. aus Gummimatten, vorgesehen, die den Austrag 15, der sich vorzugsweise über die gesamte Breite der Maschine erstreckt, gegenüber dem Boden 2 abdichtet. Zur Haube 7 hin sind die Abdichtungswände 18 offen, so daß das aus dem Austrag 15 dosiert abgegebene Streugut/Bindemittel 5 innerhalb der von den Abdichtungswänden 18 umschlossenen Bodenfläche auf den Boden 2 abgelegt wird. Das Streugut/Bindemittel 5 wird dann unmittelbar nach der Verteilung von der Arbeitswalze 8 überfahren und mit dem abgefrästen Boden 2 vermischt. Auf diese Weise kann kein Zement oder Kalkstaub nach außen treten, wodurch das Bindemittel 5 pulverförmig, d.h. ohne Wasser eingebunden werden kann.

Füllstandssensoren 24 an den Wänden 20 des Vorratsbehälters 14 geben Signale an die Steuerung, wobei diese Signale auch dazu benutzt werden können, Vibrationsrüttler 22, die ebenfalls an den Wänden 20 des Vorratsbehälters 14 angeordnet sind, zu steuern.

Die Steuerung der Zellradschleuse 11 kann auch zusätzlich zu der Steuerung in Abhängigkeit von der Vortriebsgeschwindigkeit eine Feinsteuerung dahingehend erfahren, daß eine im einzelnen nicht dargestellte Wiegeeinrichtung die ausgetragene Streugutmenge erfaßt und entsprechend die Drehzahl der Zellradschleuse 11 korrigiert. Die Wiegeeinrichtung kann beispielsweise aus unterhalb des Vorratsbehälters 14 angeordneten Wägezellen bestehen.

Die bisherige Beschreibung bezog sich auf einen Recycler mit einem integrierten Vorratsbehälter 14 für Streugut 5 mit einer Streubreiteneinstelleinrichtung 30 und einer Dosier- und Austrageinrichtung 10. Es versteht sich, daß auch andere Straßenbaumaschinen mit einem Vorratsbehälter 14, einer Streubreiteneinstelleinrichtung 30 und einer Dosier- und Austrageinrichtung 10 versehen sein können, ohne eine Arbeitswalze 8 aufweisen. Die nachfolgende detaillierte Beschreibung der Streubreiteneinstelleinrichtung bezieht sich somit auch auf die Anwendung der Streubreiteneinstellung bei Straßenbaumaschinen, die nicht Recyclingmaschinen sind.

Die in den Fign. 2.bis 5 dargestellte Streubreiteneinstelleinrichtung 30 ist zwischen der Dosier- und Austrageinrichtung 10 und dem Vorratsbehälter 14 vorzugsweise in dem Austrag 15 des Vorratsbehälters 14 angeordnet.

Fig. 2 zeigt nur den trichterförmigen Austrag 15 des Vorratsbehälters, in dem die aus einer Zellradschleuse 11 bestehende Dosier- und Austrageinrichtung 10 am unteren Ende angeordnet ist. Die Zellradschleuse 11 ist zwischen zwei sich quer zur Fahrtrichtung erstreckenden, zueinander parallelen vertikalen Wänden 17 des Austrags 15 angeordnet und erstreckt sich vorzugsweise über die gesamte Arbeitsbreite des Maschinenrahmens 1. Oberhalb der Zellradschleuse 11 ist die Streubreiteneinstelleinrichtung 30 ebenfalls zwischen den vertikalen Wänden 17 angeordnet. Die Streubreiteneinstelleinrichtung 30 ist, wie am besten aus Fig. 4 ersichtlich ist, aus mehreren Sperrsegmenten 32 gebildet. Wie aus den Fign. 4 und 5 erkennbar ist, sind die Sperrsegmente 32 nicht über die gesamte Breite der Zellradschleuse 11 angeordnet. In der Mitte der Zellradschleuse 11 kann ein Bereich ohne Sperrsegmente vorgesehen sein. Die Breite des nicht absperrbaren Bereiches kann beispielsweise 500 mm betragen. Beiderseits des nicht absperrbaren Bereiches sind in den Ausführungsbeispielen der Fign. 4 und 5 jeweils vier Sperrsegmente 32 vorgesehen, wobei jedes Sperrsegment 32 mit Hilfe einer Kolben-Zylindereinheit 35,36 verstellt werden kann. Die Breite eines Sperrsegmentes 32 kann beispielsweise 250 mm betragen.

Eine Ventilsteuereinrichtung 44 ermöglicht die individuelle oder kombinierte Ansteuerung der Sperrsegmente 32 über die Kolben-Zylindereinheiten 35,36.

Fig. 3 zeigt zwei nebeneinander angeordnete Sperrsegmente 32 in unterschiedlichen Schwenkstellungen. Durch Betätigung der Kolben-Zylindereinheit 35,36 wird ein zweiarmiger Schwenkhebel 38 verschwenkt, mit dessen Hilfe gleichzeitig und synchron drei Klappen 34 um ca. 90° verschwenkt werden können. Bei den in den Fign. 3 bis 5 gezeigten Ausführungsbeispielen befinden sich die Schenkachsen der Klappen 34 parallel zur Arbeitsrichtung der Maschine. Die Unterteilung eines Sperrsegmentes 32 auf mehrere schwenkbare Klappen 34 hat den Vorteil, nur eine geringe Bauhöhe und Bautiefe zu erfordern, so daß die Streubreiteneinstelleinrichtung 30 ohne Schwierigkeiten mit einer Dosier- und Austrageinrichtung 10 kombiniert werden kann, ohne die Länge und/oder Breite der Maschine zu vergrößern. Wie aus der Fig. 3 ersichtlich können die Klappen in der nahezu horizontalen Schließposition einander teilweise überlappen. Dabei kann die drehfest mit der Klappe 34 verbundene Achswelle 50 unsymmetrisch relativ zur Klappe 34 angeordnet sein, d.h. daß die Klappe 34 zu beiden Seiten der Achswelle 50 ungleich weit absteht.

Der von dem Kolben 35 betätigte zweiarmige Schwenkhebel 38 verschwenkt zunächst die mittlere Klappe 34 eines Sperrsegmentes 32 und verlagert darüber hinaus ein Koppelglied 40, das an dem freien Arm des zweiarmigen Schwenkhebels 38 angelenkt ist. Das Koppelglied 40 ist an seinen Enden mit zwei weiteren Schwenkhebeln 42 gekoppelt, die zum Verschwenken der äußeren Klappen 34 über deren Achswellen 50 dienen.

Es versteht sich, daß das Koppelglied auch mit mehr als zwei Schwenkhebeln 42 verbunden sein kann, um beispielsweise je Sperrsegment 32 fünf Klappen 34 gleichzeitig und parallel zueinander zu verschwenken.

Das Koppelglied 40 ermöglicht demzufolge das synchrone und parallele Verschwenken aller Klappen 34 eines Sperrsegmentes 32.

Auf der rechten Seite der Fig. 3 ist das benachbarte Sperrsegment 32 in der Öffnungsstellung gezeigt, in der die Klappen 34 vertikal stehen und dadurch den Durchlaßquerschnitt des Austrags 15 freigeben.

Die Fign. 4 und 5 zeigen insgesamt acht Sperrsegmente 32, wovon lediglich das am linken Rand befindliche Sperrsegment 32 in die Sperrstellung verschwenkt ist. Die Klappen 34 erstrecken sich über den gesamten Öffnungsquerschnitt des Austrags 15 zwischen den Wänden 17. Der Austrag 15 ist über den Flansch 19 mit dem Vorratsbehälter 14 verbunden. Wie aus Fig. 2 ersichtlich, verlaufen die durch die Achswellen 50 und die Achsstümpfe 48 definierten Schwenkachsen der Klappen 34 parallel zur Arbeitsrichtung der Maschine. Die Achswellen 50 und die Achsstümpfe 48 sind in Lagerungen 46 auf der Außenseite der Wände 17 gehalten, wobei die Achswellen 50 durch die Wand 17 hindurch nach außen geführt und drehfest mit den Schwenkhebeln 38 verbunden sind. Desweiteren sind auch die Kolben-Zylindereinheiten 35,36 an der Außenseite des Austrags 15 befestigt.

Im Bereich des trichterförmigen Abschnitts des Austrags 15 ist ein Füllstandssensor 24 angeordnet.

Am unteren Ende des Austrags 15 ist unterhalb der Zellradschleuse 11 die bereits beschriebene flexible Wand 18 angeflanscht, die beispielsweise aus einem Gummimaterial bestehen kann und in Arbeitsrichtung und seitlich den Austrag abdichtet.

## Patentansprüche

1. Baumaschine zum Stabilisieren von wenig tragfähigen Böden oder zum Recyclen von Fahrbahnoberflächen
- mit einem selbstfahrenden Fahrgestell, das einen Maschinenrahmen (1) trägt,
- mit einem Antriebsmotor für den Antrieb von Arbeitseinrichtungen (8) und den Fahrbetrieb, und
- mit einem an dem Maschinenrahmen (1 befestigten Vorratsbehälter (14) für Streugut (5) mit einem sich quer zur Fahrtrichtung erstreckenden Austrag (15),
- mit einer unter dem Vorratsbehälter (14) an dem Austrag (15) angeordneten Dosier- und Austrageinrichtung (10) für das Streugut (5),
- wobei der Maschinenrahmen (1) eine Arbeitswalze (8) mit einer Haube (7) trägt, und wobei die Dosier- und Austrageinrichtung (10) in Arbeitsrichtung (3) unmittelbar vor der Arbeitswalze (8) angeordnet ist, und
**dadurch gekennzeichnet,**
**daß** der Vorratsbehälter (14) einen sich über die gesamte Breite des Maschinenrahmens (1) erstreckenden Austrag (15) aufweist,
**daß** eine Streubreiteneinstelleinrichtung (30) zwischen dem Vorratsbehälter (14) und der sich über die gesamte Breite des Maschinenrahmens (1) erstreckenden Dosier- und Austrageinrichtung (10) angeordnet ist, und
**daß** das untere Ende der Dosier- und Austrageinrichtung (10) zur Haube (7) hin offen ist und seitlich sowie in Fahrtrichtung zum Boden hin abgedichtet ist.

2. Vorrichtung nach Anspruch 1, **dadurch gekennzeichnet, daß** mehrere Sperrelemente (32,34) der Streubreiteneinstelleinrichtung (30) sowohl in der Öffnungsstellung als auch in der Schließstellung innerhalb des Austrags (15) des Vorratsbehälters (14) und nach außen hin abgedichtet angeordnet sind.

3. Vorrichtung nach Anspruch 1 oder 2, **dadurch gekennzeichnet, daß** die Sperrelemente der Streubreiteneinstelleinrichtung (30) aus mehreren separat ansteuerbaren, in Breitenrichtung nebeneinander angeordneten Sperrsegmenten (32) bestehen.

4. Vorrichtung nach Anspruch 3, **dadurch gekennzeichnet, daß** die Sperrsegmente (32) aus mindestens einer schwenkbaren Klappe (34) bestehen.

5. Vorrichtung nach Anspruch 4, **dadurch gekennzeichnet, daß** mehrere Klappen (34) eines Sperrsegmentes (32) miteinander gekoppelt sind und gemeinsam verschwenkbar sind.

6. Vorrichtung nach einem der Ansprüche 3 bis 5, **dadurch gekennzeichnet, daß** mehrere Sperrsegmente (32) gemeinsam verstellbar sind.

7. Vorrichtung nach einem der Ansprüche 2 bis 6, **dadurch gekennzeichnet, daß** die Dosier- und Austrageinrichtung (10) in dem Austrag (15) des Vorratsbehälters (14) angeordnet ist.

8. Vorrichtung nach einem der Ansprüche 1 bis 7, **dadurch gekennzeichnet, daß** die Dosier-und Austrageinrichtung (10) für das Streugut (5) aus einer Zellradschleuse (11) besteht, deren Drehzahl in Abhängigkeit von der Vortriebsgeschwindigkeit steuerbar ist.

9. Vorrichtung nach Anspruch 8, **dadurch gekennzeichnet, daß** eine Wiegeeinrichtung, z.B. unterhalb des Vorratsbehälters (14) angeordnete Wägezellen, das ausgetragene Streugut wiegt und die Drehzahl der Zellradschleuse (10) zusätzlich in Abhängigkeit des tatsächlich ausgetragenen Streuguts regelt.

10. Vorrichtung nach einem der Ansprüche 1 bis 9, **dadurch gekennzeichnet, daß** das Streugut (5) aus einem pulverförmigen Bindemittel besteht.

11. Vorrichtung nach einem der Ansprüche 1 bis 10, **dadurch gekennzeichnet, daß** am unteren Ende der Dosier- und Austrageinrichtung (10) eine zur Haube (7) hin offene und seitlich, sowie in Fahrtrichtung zum Boden hin abdichtende, flexible Abdichtungswand (18) angeordnet ist.

12. Vorrichtung nach einem der Ansprüche 1 bis 11, **dadurch gekennzeichnet, daß** an den Wänden (20) des Vorratsbehälters Vibrationsrüttler (22) angeordnet sind.

13. Vorrichtung nach einem der Ansprüche 1 bis 12, **dadurch gekennzeichnet, daß** der Vorratsbehälter (14) mehrere Füllstandssensoren (24) aufweist.

14. Vorrichtung nach Anspruch 13, **dadurch gekennzeichnet, daß** die Vibrationsrüttler (22) in Abhängigkeit der Signale der Füllstandssensoren (24) steuerbar sind.

15. Vorrichtung nach einem der Ansprüche 1 bis 14, **dadurch gekennzeichnet, daß** der Vorratsbehälter (14) pneumatisch mit pulverförmigen Streugut (5) nachfüllbar ist.

16. Vorrichtung nach einem der Ansprüche 1 bis 15, **dadurch gekennzeichnet, daß** der Vorratsbehälter (14) einen Abluftfilter (26) aufweist.

## Claims

1. A construction machine for stabilizing ground with an insufficient bearing capacity or for recycling road surfaces, comprising
- a self-propelled carriage carrying a machine frame (1),
- a drive motor for driving working means (8) and for travel, and
- a tank (14) for grit (5) mounted to the machine frame (1) and having a discharge (15) extending transversely to the direction of travel,
- a measuring and discharge means (10) for the grit (5) arranged under the tank (14) at the discharge (15),
- the machine frame (1) carrying a working roll (8) with a hood (7), and the measuring and discharge means (10) is arranged immediately in front of the working roll (8), seen in the direction of travel,
**characterized in**
- **that** the tank (14) has a discharge (15) extending over the entire width of the machine frame (1),
- **that** a scattering width adjustment means (30) is provided between the tank (14) and the measuring and discharge means (10) extending over the entire width of the machine frame (1), and
- **that** the lower end of the measuring and discharge means (10) is open toward the hood (7) and is sealed off against the ground at the sides and in the direction of travel.

2. The device of claim 1, **characterized in that** a plurality of blocking elements (32, 34) of the scattering width adjustment means (30) are arranged within the discharge (15) of the tank (14) and sealed off from the outside both in the open and the closed position.

3. The device of claim 1 or 2, **characterized in that** the blocking elements of the scattering width adjustment means (30) consist of a plurality of separately controllable blocking segments (32) arranged side by side across the width.

4. , The device of claim 3, **characterized in that** the blocking segments (32) comprise at least one pivotable flap (34).

5. The device of claim 4, **characterized in that** a plurality of flaps (34) of a blocking segment (32) are coupled with each other and may be pivoted together.

6. The device of one of claims 3 to 5, **characterized in that** a plurality of blocking elements (32) may be adjusted together.

7. The device of one of claims 2 to 6, **characterized in that** the measuring and discharge means (10) is arranged in the discharge (15) of the tank (14).

8. The device of one of claims 1 to 7, **characterized in that** the measuring and discharge means (10) for the grit (5) is a cellular wheel sluice (11) whose number of rotations is controllable as a function of the traveling speed.

9. The device of claim 8, **characterized in that** a weighing means, e.g., weighing cells arranged below the tank (14), weighs the discharged grit and further controls the number of rotations of the cellular wheel sluice (10) in dependence on the actually discharged grit.

10. The device of one of claims 1 to 9, **characterized in that** the grit (5) is a powdery binding agent.

11. The device of one of claims 1 to 10, **characterized in that** the lower end of the measuring and discharging device (10) is provided with a flexible sealing wall (18) open towards the hood (7) and sealing off against the ground, laterally and in the direction of travel.

12. The device of one of claims 1 to 11, **characterized in that** vibrators (22) are arranged on the walls (20) of the tank.

13. The device of one of claims 1 to 12, **characterized in that** the tank (14) comprises a plurality of level sensors (24).

14. The device of claim 13, **characterized** that the vibrators (22) may be controlled depending on the signals from the level sensors (24).

15. The device of one of claims 1 to 14, **characterized in that** the tank (14) may be pneumatically refilled with powdery grit (5).

16. The device of one of claims 1 to 15, **characterized in that** the tank (14) has an exhaust air filter (26).

## Revendications

1. Engin de chantier pour la stabilisation de sols peu résistants à l'écrasement ou pour le recyclage de surfaces de chaussée comportant
- un mécanisme de roulement automoteur qui porte un châssis d'engin (1),
- un moteur d'entraînement pour l'entraînement de dispositifs de travail (8) et pour la traction , et
- un réservoir (14) fixé au châssis d'engin (1) pour le matériau à répandre (5) avec une sortie (15) s'étendant transversalement à la direction de roulement,
- un dispositif de dosage et d'extraction (10) installé sous le réservoir (14) au niveau de la sortie (15) pour le matériau à répandre,
- le châssis d'engin (1) supportant un cylindre de travail (8) muni d'un capot (7), et le dispositif de dosage et d'extraction (10) étant disposé directement en avant du cylindre de travail (8) dans le sens de travail (3), et
**caractérisé en ce que**
le réservoir (14) comporte une sortie (15) s'étendant sur toute la largeur du châssis d'engin (1),
un dispositif de réglage de la largeur de distribution (30) est disposé entre le réservoir (14) et le dispositif de dosage et d'extraction (10) s'étendant sur toute la largeur du châssis d'engin (1), et
l'extrémité inférieure du dispositif de dosage et d'extraction (10) est ouverte en direction du capot (7) et est rendue étanche par rapport au sol latéralement et dans le sens de roulement .

2. Dispositif selon la revendication 1, **caractérisé en ce que** plusieurs éléments de fermeture (32, 34) du dispositif de réglage de la largeur de distribution (30) sont disposés aussi bien en position d'ouverture qu'en position de fermeture à l'intérieur de la sortie (15) du réservoir (14) et sont rendus étanches par rapport à l'extérieur.

3. Dispositif selon la revendication 1 ou 2, **caractérisé en ce que** les éléments de fermeture du dispositif de réglage de la largeur de distribution (30) se composent de plusieurs segments de fermeture (32) disposés les uns à côté des autres dans le sens de la largeur et aptes à être commandés séparément.

4. Dispositif selon la revendication 3, **caractérisé en ce que** les segments de fermeture (32) consistent en au moins un volet pivotant (34).

5. Dispositif selon la revendication 4, **caractérisé en ce que** plusieurs volets (34) d'un segment de fermeture (32) sont couplés entre eux et sont aptes à basculer ensemble.

6. Dispositif selon l'une des revendications 3 à 5, **caractérisé en ce que** plusieurs segments de fermeture (32) sont réglables ensemble.

7. Dispositif selon l'une des revendications 2 à 6, **caractérisé en ce que** le dispositif de dosage et d'extraction (10) est placé dans la sortie (15) du réservoir (14).

8. Dispositif selon l'une des revendications 1 à 7, **caractérisé en ce que** le dispositif de dosage et d'extraction (10) pour le matériau à répandre (5) se compose d' un distributeur à roue à alvéoles (11) dont la vitesse de rotation peut être commandée en fonction de la vitesse d'avancement.

9. Dispositif selon la revendication 8, **caractérisé en ce qu'**un dispositif de pesage, par exemple des cellules de pesage disposées au-dessous du réservoir (14), pèse le matériau à répandre délivré et règle en outre la vitesse de rotation du distributeur à roue à alvéoles (11) en fonction du matériau à répandre effectivement délivré.

10. Dispositif selon l'une des revendications 1 à 9, **caractérisé en ce que** le matériau à répandre (5) consiste en un liant pulvérulent.

11. Dispositif selon l'une des revendications 1 à 10, **caractérisé en ce qu'** à l'extrémité inférieure du dispositif de dosage et d'extraction (10) est disposée une paroi d'étanchéité flexible (18) qui est ouverte en direction du capot (7) et qui assure une étanchéité par rapport au sol latéralement et dans le sens de roulement.

12. Dispositif selon l'une des revendications 1 à 11, **caractérisé en ce que** des vibreurs (22) sont disposés sur les parois (20) du réservoir.

13. Dispositif selon l'une des revendications 1 à 12, **caractérisé en ce que** le réservoir (14) comporte plusieurs capteurs de remplissage (24).

14. Dispositif selon la revendication 13, **caractérisé en ce que** les vibreurs (22) sont aptes à être commandés en fonction des signaux des capteurs de remplissage (24).

15. Dispositif selon l'une des revendications 1 à 14, **caractérisé en ce que** le réservoir (14) est apte à être rempli pneumatiquement de matériau à répandre pulvérulent (5).

16. Dispositif selon l'une des revendications 1 à 15, **caractérisé en ce que** le réservoir (14) comporte un filtre de sortie d'air (26).
